# EUROPÄISCHE PATENTSCHRIFT

(11) **EP 2 136 436 B1**
(45) Veröffentlichungstag und Bekanntmachung des Hinweises auf die Patenterteilung: **23.07.2014**
(21) Anmeldenummer: 09006146.6
(22) Anmeldetag: 06.05.2009
(51) Int. Cl.: H01R 4/06, H01R 4/36, H01R 13/655, H01R 24/78

(54) **Steckdosensockel einer Steckdose**
Socket base for a socket
Socle de prises d'une prise

(30) Priorität: 19.06.2008 DE 102008029238
(43) Veröffentlichungstag der Anmeldung: 23.12.2009
(73) Patentinhaber: ABB AG, 68309 Mannheim (DE)
(72) Erfinder: Ewers, Manfred, Dipl.-Ing., Dipl.Wirt.-Ing., 58239 Schwerte (DE); Sahlmann, Hans-Peter, 58454 Witten (DE); Schulte-Lippern, Günter, Dipl.-Ing., 58513 Lüdenscheid (DE); Gerrath, Volker, 58791 Werdohl-Eveking (DE)

(56) Entgegenhaltungen:
- DE-B- 1 008 805
- DE-C- 477 329
- DE-C- 562 907
- DE-C- 944 384
- DE-U1- 9 405 027
- DE-U1-202007 006 661

## Beschreibung

Die Erfindung betrifft einen Steckdosensockel einer Steckdose mit Erdungsbügel und einer Schraubanschlusseinheit mit mindestens einer zur Aufnahme von 6 mm²-Erdungsdraht geeigneten Bohrung und mit mindestens einer Klemmschraube zur Arretierung des eingeführten Erdungsdrahtes.

Aus der DE 20 2007 006 661 U1 ist eine Steckdose mit Steckdosensockel bekannt, an dem Kontaktfedern und Erdungsbügel angeordnet sind, wobei die Erdungsbügel einen von einem Klemmblock gebildeten Anschluss für Erdungsdrähte aufweisen. Der Klemmblock ist verdrehsicher am Steckdosensockel befestigt, beispielsweise verschraubt, und weist zwei Durchgangsbohrungen mit Klemmschrauben auf, wovon die eine Durchgangsbohrung den Erdungsdraht aufnimmt und in die weitere Durchgangsbohrung ein Kabel geklemmt wird, welches andererseits über eine Klemme oder eine Verschraubung mit dem Erdungsbügel verbunden ist.

Aus der DE 94 05 027 U1 ist eine Schutzkontaktkupplung mit einem Kupplungseinsatz bekannt, in welchem ein mit Schutzkontakten versehener Kontaktbügel angeordnet ist.

Die bekannte Steckdose kann in den Potenzialausgleich zwischen leitfähigen Körpern, wie Gehäuse elektrischer Betriebsmittel und fremden, leitfähigen Teilen, wie, Wasser- und Heizungsrohren, Antennenanlagen, Fundamenterder, einbezogen werden, was den Erdungswiderstand minimiert. Bei einem Erdschluss wird die aus dem Erdungswiderstand resultierende verbleibende Spannung durch kurze Verbindungen mit großem Querschnitt auf ungefährliche Werte begrenzt. Als Erdungsdraht wird üblicherweise ein massiver Kupferdraht mit einem Leitungsquerschnitt von 6 mm² eingesetzt. Allerdings wird nicht durchgängig zwischen Erdungsdraht und Erdungsbügel ein Leitungsquerschnitt von 6 mm² erzielt, da eine separate Leitung mit einem Querschnitt von maximal 2,5 mm² zwischen Klemme/Verschraubung und Klemmblock vorzusehen ist.

Der Erfindung liegt die Aufgabe zugrunde, einen Steckdosensockel einer Steckdose anzugeben, welcher in konstruktiv vereinfachter Weise zum Anschluss eines für den Potenzialausgleich dienenden 6mm²-Erdungsdrahtes geeignet ist.

Diese Aufgabe wird in Verbindung mit den Merkmalen des Oberbegriffes des Anspruchs 1 erfindungsgemäß dadurch gelöst, dass die Schraubanschlusseinheit ein Kontaktstück zur dauerhaften Verbindung, vorzugsweise Vernietung, mit dem Erdungsbügel aufweist.

Die mit der Erfindung erzielbaren Vorteile bestehen insbesondere darin, dass infolge der Direktanbindung der Schraubanschlusseinheit an den Erdungsbügel ("Schukobügel") eine zusätzliche Verdrahtung zwischen der Schraubanschlusseinheit und einem Klemmanschluss für den Schutzleiter entbehrlich ist. Insbesondere wird durchgängig und lückenlos vom Erdungsdraht bis zum Erdungsbügel der Steckdose ein Leitungsquerschnitt von 6mm² erzielt. Ein Klemmanschluss für den Schutzleiter-üblicherweise ein 1,5 mm²-Kabel oder ein 2,5 mm²-Kabel - kann zusätzlich, muss jedoch nicht vorhanden sein. Es ist möglich, den Steckdosensockel mit Befestigungsspreizen auszurüsten, falls gewünscht. Selbstverständlich sind die vorstehend bezüglich des Potenzialausgleichs angeführten Vorteile ebenfalls gegeben.

Vorteilhafte Ausgestaltungen der Erfindung sind in den Unteransprüchen gekennzeichnet.

Die Erfindung wird nachstehend an Hand der in der Zeichnung dargestellten Ausführungsbeispiele erläutert. Es zeigen:
- Fig. 1: eine erste Ausführungsform eines Steckdosensockel mit einer Schraubanschlusseinheit für 6mm²-Erdungsdraht,
- Fig. 2: eine Schraubanschlusseinheit der ersten Ausführungsform,
- Fig. 3: einen Schnitt durch eine Ausführungsform des Steckdosensockels, die nicht Teil der Erfindung ist
- Fig. 4: eine weitere Ausführungsform eines Steckdosensockel mit einer Schraubanschlusseinheit für 6mm²-Erdungsdraht, die nicht Teil der Erfindung ist
- Fig. 5: einen Schnitt durch die weitere Ausführungsform des Steckdosensockels, die nicht Teil der Erfindung ist.

In Fig. 1 ist eine erste Ausführungsform eines Steckdosensockel mit einer Schraubanschlusseinheit für 6mm²-Erdungsdraht dargestellt. Es ist ein Steckdosensockel 1 mit Tragring 2, Erdungsbügel 3 und zwei Klemmanschlüssen 4, 5 zum Einstecken von Netzanschlussleitungen, d. h. Phasenleiter und Nulleiter eines Wechselspannungsnetzes zu erkennen. Für den Potenzialausgleich weist der Steckdosensockel 1 eine die Bodenseite des Steckdosensockels überragende Schraubanschlusseinheit 6 auf, welche zwei jeweils zur Einführung eines 6 mm²-Erdungsdrahts (massiver Kupferdraht mit einem Leitungsquerschnitt von 6 mm²) geeignete Bohrungen 7 bzw. 8 aufweist, wobei eingeführte Erdungsdrähte jeweils durch Anziehen von Klemmschrauben 9 bzw. 10 fixierbar sind.

In Fig. 2 ist eine Schraubanschlusseinheit der ersten Ausführungsform dargestellt, wobei insbesondere ein Kontaktstück 11 der Schraubanschlusseinheit 6 zu erkennen ist, welches in den Steckdosensockel 1 eingreift und dort elektrisch mit dem Erdungsbügel 3 dauerhaft kontaktiert respektive verbunden, vorzugsweise vernietet ist.

In Fig. 3 ist ein Schnitt durch eine Ausführungsform des Steckdosensockels die nicht Teil der Erfindung ist dargestellt, wobei insbesondere ein zur elektrischen Kontaktierung respektive dauerhaften Verbindung - vorzugsweise Vernietung - mit dem Erdungsbügel 3 dienendes Kontaktstück 16 der Schraubanschlusseinheit 13 zu erkennen ist. Des Weiteren sind der Tragring 2 des Steckdosensockels 1, ein Klemmanschluss 4 für eine Netzanschlussleitung sowie die in die Bohrung 14 der Schraubanschlusseinheit 13 eingreifende Klemmschraube 15 dargestellt. Im Unterschied zur Ausführungsform gemäß den Figuren 1 und 2 verläuft die Längsachse der Klemmschraube 15 senkrecht zur vom Tragring 2 aufgespannten Ebene. Bei der Ausführungsform gemäß den Figuren 1 und 2 verlaufen die Längsachsen der Klemmschrauben 9 und 10 parallel zur vom Tragring 2 aufgespannten Ebene, d. h. die Klemmschrauben sind seitlich angeordnet, was den Vorteil einer geringeren Bautiefe des Steckdosensockels hat.

In Fig. 4 ist eine weitere Ausführungsform eines Steckdosensockel mit einer Schraubanschlusseinheit die nicht Teil der Erfindung ist für 6mm²-Erdungsdraht dargestellt. Es ist ein Steckdosensockel 18 mit Tragring 19, Erdungsbügel 20 und zwei Klemmanschlüssen 21, 22 zum Einstecken von Netzanschlussleitungen, d. h. Phasenleiter und Nulleiter zu erkennen. Für den Potenzialausgleich ist im Steckdosensockel 18 selbst eine Schraubanschlusseinheit 23 integriert, welche eine zur Einführung eines 6 mm²-Erdungsdrahts (massiver Kupferdraht mit einem Leitungsquerschnitt von 6 mm²) geeignete Bohrung 24 aufweist, wobei ein eingeführter Erdungsdraht durch Anziehen einer Klemmschraube 25 fixierbar ist. Vorteilhaft ragt keine Baukomponente der Schraubanschlusseinheit über die Bodenseite des Steckdosensockels, d. h. der Steckdosensockel ist sehr kompakt ausgebildet.

In Fig. 5 ist ein Schnitt durch die Ausführungsform des Steckdosensockels aus Figur 4 dargestellt, wobei insbesondere ein zur elektrischen Kontaktierung respektive dauerhaften Verbindung - vorzugsweise Vernietung - mit dem Erdungsbügel 20 dienendes Kontaktstück 26 der Schraubanschlusseinheit 23 zu erkennen ist. Des Weiteren sind der Tragring 19 des Steckdosensockels 18, ein Klemmanschluss 21 für eine Netzanschlussleitung sowie die in die Bohrung 24 der Schraubanschlusseinheit 23 eingreifende Klemmschraube 25 dargestellt.

Bei allen Ausführungsformen ist es möglich, den Steckdosensockel 1, 18 mit Befestigungsspreizen auszurüsten, falls gewünscht. Die hierzu erforderlichen Räume sind mit Bezugszeichen 28 gekennzeichnet.

### Bezugszeichenliste

- 1: Steckdosensockel
- 2: Tragring
- 3: Erdungsbügel
- 4: Klemmanschluss für Phasenleiter
- 5: Klemmanschluss für Nulleiter
- 6: Schraubanschlusseinheit für 6 mm²-Erdungsdraht
- 7: Bohrung
- 8: Bohrung
- 9: Klemmschraube
- 10: Klemmschraube
- 11: Kontaktstück zur dauerhaften Verbindung mit dem Erdungsbügel
- 12: ---
- 13: Schraubanschlusseinheit für 6 mm²-Erdungsdraht
- 14: Bohrung
- 15: Klemmschraube
- 16: Kontaktstück zur dauerhaften Verbindung mit dem Erdungsbügel
- 17: ---
- 18: Steckdosensockel
- 19: Tragring
- 20: Erdungsbügel
- 21: Klemmanschluss für Phasenleiter
- 22: Klemmanschluss für Nulleiter
- 23: Schraubanschlusseinheit für 6 mm²-Erdungsdraht
- 24: Bohrung
- 25: Klemmschraube
- 26: Kontaktstück zur dauerhaften Verbindung mit dem Erdungsbügel
- 27: ---
- 28: Raum für Befestigungsspreizen

## Patentansprüche

1. Steckdosensockel (1) einer Steckdose mit Erdungsbügel (3) und einer Schraubanschlusseinheit (6) und mit einem Tragring (2) der eine Ebene aufspannt,
a) mit zwei jeweils zur Einführung I Aufnahme eines 6 mm²-Erdungsdrahts geeigneten Bohrungen (7, 8),
b) mit zwei Klemmschrauben (9, 10) zur Arretierung des jeweils eingeführten Erdungsdrahtes,
c) wobei die eingeführten Erdungsdrähte jeweils durch Anziehen der seitlich angeordneten Klemmschrauben (9, 10) fixierbar sind,
d) wobei die Längsachsen der beiden Bohrungen (7, 8) parallel zu der Ebene der Tragrings (2) nebeneinander verlaufen,
dadurch ekennzeichnet, dass
e) die Längsachsen der Klemmschrauben (9, 10) parallel zur vom Tragring (2) aufgespannten Ebene verlaufen,
f) die Schraubanschlusseinheit (6) ein Kontaktstück (11) zur Vernietung mit dem Erdungsbügel (3) aufweist,
g) derart, dass durchgängig und lückenlos vom Erdungsdraht bis zum Erdungsbügel (3) ein Leitungsquerschnitt von 6 mm² erzielt wird.

2. Steckdosensockel nach Anspruch 1, **dadurch gekennzeichnet, dass** die Schraubanschlusseinheit (6) die Bodenseite des Steckdosensockels (1) überragt.

## Claims

1. Socket base (1) of a socket having an earthing clip (3) and a screw connection unit (6) and having a supporting ring (2) which spans a plane,
a) having two holes (7, 8) which are each suitable for inserting/receiving a 6 mm² earthing wire,
b) having two clamping screws (9, 10) for locking the respectively inserted earthing wire,
c) wherein the inserted earthing wires can each be fixed by tightening the laterally arranged clamping screws (9, 10),
d) wherein the longitudinal axes of the two holes (7, 8) run next to one another parallel to the plane of the supporting ring (2),
**characterized in that**
e) the longitudinal axes of the clamping screws (9, 10) run parallel to the plane which is spanned by the supporting ring (2),
f) the screw connection unit (6) has a contact piece (11) for being riveted to the earthing clip (3),
g) in such a way that a line cross section of 6 mm² is achieved continuously and without gaps from the earthing wire to the earthing clip (3).

2. Socket base according to Claim 1, **characterized in that** the screw connection unit (6) projects beyond the bottom face of the socket base (1).

## Revendications

1. Socle de prise (1) d'une prise avec un étrier de mise à la terre (3) et une unité de connexion par vissage (6) et avec une bague de support (2) qui couvre un plan,
a) avec deux alésages (7, 8) à chaque fois appropriés pour l'introduction/la réception d'un fil de mise à la terre de 6 mm²,
b) avec deux vis de serrage (9, 10) pour bloquer le fil de mise à la terre introduit dans chaque cas,
c) les fils de mise à la terre introduits pouvant être à chaque fois fixés par vissage des vis de serrage disposées latéralement (9, 10),
d) les axes longitudinaux des deux alésages (7, 8) s'étendant l'un à côté de l'autre parallèlement au plan de la bague de support (2),
**caractérisé en ce que**
e) les axes longitudinaux des vis de serrage (9, 10) s'étendent parallèlement au plan couvert par la bague de support (2),
f) l'unité de connexion par vissage (6) présente une pièce de contact (11) pour le rivetage à l'étrier de mise à la terre (3),
g) de telle sorte qu'une section transversale de conduite de 6 mm² soit obtenue de manière continue et sans espace depuis le fil de mise à la terre jusqu'à l'étrier de mise à la terre (3) .

2. Socle de prise selon la revendication 1, **caractérisé en ce que** l'unité de connexion par vissage (6) fait saillie au-delà du côté du fond du socle de prise (1).
